# EUROPÄISCHE PATENTSCHRIFT

(11) **EP 0 025 055 B1**
(45) Veröffentlichungstag und Bekanntmachung des Hinweises auf die Patenterteilung: **27.12.1984**
(21) Anmeldenummer: 80900599.4
(22) Anmeldetag: 05.03.1980
(51) Int. Cl.: F24D 5/00, A47K 10/06, A45D 20/44

(54) **SANITÄRES LUFTSYSTEM IN EINEM GEBÄUDE**
SANITARY AIR SUPPLY SYSTEM IN A BUILDING
SYSTEME D'AERATION POUR INSTALLATION SANITAIRE D'UN IMMEUBLE

(30) Priorität: 10.03.1979 DE 2909522
(43) Veröffentlichungstag der Anmeldung: 18.03.1981
(73) Patentinhaber: STRELOW, Roswitha, D-4000 Düsseldorf 13 (DE)
(72) Erfinder: STRELOW, Horst, D-4000 Düsseldorf 13 (DE)
(74) Vertreter: Pollmeier, Felix, Dipl.-Ing.
(86) Internationale Anmeldenummer: EP8000013
(87) Internationale Veröffentlichungsnummer: WO8001872

## Beschreibung

Im sanitären Bereich wird seit langem Warm-oder Heissluft für verschiedene Zwecke eingesetzt. So sind mit Warm- oder Heissluft betriebene Haar-, Hände- und Körpertrockner (US-A-1 770 593, US-A-2 022 237, DE-C-867153, US-A-1 577 859, US-A-3 128 161) sowie Handtuch-, Wäsche- und Geschirrtrockner (US-A-2 668 368) bekannt. Diese Trockner sind Einzelgeräte, auch wenn sie je nach Verwendungszweck mit mehreren für sich steuerbaren Luftabgängen versehen sind. So werden in Frisiersalons die mehreren Frisierstände oder -kabinen mit je einem Luftabgang des einen Geräts versehen (US-A-1 770 593, US-A-2 022 237, DE-C-867 153). In Toiletträumen sind Händetrockner mit mehreren Luftabgängen bekannt (US-A-1 577 859). Körpertrockner sind in einer Kabine mit mehreren auf die verschiedenen Körperpartien zu richtenden Luftdüsen als Luftabgänge des einen Geräts versehen (US-A-3128161).

Weiterhin sind seit langem Klimaanlagen und Warmluftheizungen bekannt, die über ein Kanalsystem die mehreren angeschlossenen Räume mit Frischluft versorgen, wobei die Frischluft auf eine gewünschte Raumtemperatur gekühlt oder erwärmt sein kann (GB-A-1162490, US-A-2835186). Um den Verbrauch klimatisierter Luft gering zu halten ist es dabei bekannt, die Kanäle der Klimaanlage mit mehreren verschliessbaren Luftabgängen zu versehen, an die Luftverteiler an den jeweils bevorzugten Verbrauchsstellen anschliessbar sind (US-A-2 835186).

Trotz vorerwähnten Standes der Technik ist die Anwendung von Warm- oder Heissluft im sanitären Bereich auf Einzelanwendungen begrenzt geblieben, dies wohl aus wirtschaftlichen Gründen.

Aufgabe der Erfindung ist es, eine wirtschaftlich arbeitende zentrale Warm- oder Heissluftversorgung für sanitären Zwecke in Gebäuden vorzusehen. Als Lösung der Aufgabe ist gemäss der Erfindung ein sanitäres Luftsystem in Gebäuden vorgesehen, bestehend aus
a) einer zentralen Lufterwärmungsvorrichtung für in verschiedenen Räumen vorgesehene unterschiedliche Verbraucherstellen von Warm-oder Heissluft,
b) einem Rohrleitungssystem, über das die Verbraucherstellen mit der zentralen Lufterwärmungsvorrichtung verbunden sind,
c) Armaturenanschlüssen, die an den jeweiligen Leitungsenden bzw. Abzweigungen des Rohrleitungssystems vorgesehen sind,
d) Ausstattungsarmaturen an den Armaturenanschlüssen, die entsprechend den unterschiedlichen sanitären Verbraucherstellen ausgeführt sind.

Das erfindungsgemässe Luftsystem unterscheidet sich wesentlich vom Luftsystem einer Klimaanlage bzw. Warmluftheizung, bedingt durch Luftdruck, Strömungsgeschwindigkeit und Lufttemperaturen, die stark abweichend sind. Es ist so in der Lage, die in verschiedenen Räumen vorgesehenen unterschiedlichen Verbraucherstellen von Warm- oder Heissluft von einer zentralen Lufterwärmungsvorrichtung aus wirtschaftlich zu versorgen, indem das Rohrleitungssystem an Abzweigungen und Enden mit Armaturenanschlüssen versehen ist, über die an das Rohrleitungssystem Ausstattungsarmaturen anschliessbar sind, die den unterschiedlichen sanitären Verbraucherstellen entsprechend ausgeführt sind.

Um an den Abgängen in den Armaturen stets Warm- bzw. Heissluft verfügbar zu haben, ist in weiterer Ausgestaltung der Erfindung das Rohrleitungssystem als Ringleitung vorgesehen, in dem die Warm- bzw. Heissluft in Umlauf gehalten wird.

Ferner ist vorgesehen, die Leitungsrohre aus den Wärmefluss hemmendem Werkstoff (Werkstoff geringer Wärmeleitfähigkeit) herzustellen oder wärmeisoliert auszuführen, um eine Abkühlung der Luft in den Rohrleitungen und Wärmeverluste zu vermeiden.

Dort, wo Luft bestimmter Temperatur benötigt wird, ist die Beimischung von Kaltluft zur Warm-oder Heissluft vorgesehen. Hierzu kann gemäss einem weiteren Merkmal der Erfindung parallel zu dem die Warm-oder Heissluftführenden Leitungssystem ein Kaltluft führendes Leitungssystem installiert sein, und es können beide Leitungssysteme über Mischventile an den Armaturen mit diesen verbunden sein. Diese Installation empfiehlt sich, wenn an vielen oder allen Stellen des Leitungssystems die Entnahme temperaturgeregelter Luft vorzusehen ist. Falls temperaturgeregelte Luft nur an einzelnen Stellen oder in begrenzten Bereichen benötigt wird, soll gemäss einem weiteren Merkmal der Erfindung einem Teil oder Gruppen von Entnahmestellen je ein Mischer zur Beimischung der Kaltluft zugeordnet sein. Letztere Anordnung empfiehlt sich auch, wenn eine Vielzahl von temperaturabhängig gesteuerten Mischventilen an den einzelnen Armaturen eingespart werden soll.

In einfachster Weise wird in weitererAusgestaltung der Erfindung vorgesehen, den Warm- oder Heissluftgenerator als primär in den Heisswasserkreislauf oder - wie durch die GB-A-1 162 490 an sich bekannt - in den Kesselabgas- (Rauchgas-) zug einer Zentralheizung eingeschalteten Wärmeaustauscher auszubilden.

Um den Energiebedarf des Systems auf ein Minimum zu reduzieren, ist gemäss einem weiteren Merkmal der Erfindung vorgesehen, als einzigen oder zusätzlichen zentralen Warm- oder Heissluftgenerator den sekundären Wärmeaustauscher einer Wärmepumpe zu benutzen und den primären Wärmeaustauscher dieser Wärmepumpe mit der aus den Räumen, in denen die Armaturen installiert sind, abgeleiteten Fortluft aufzuheizen.

Die an den Enden oder Abzweigungen der Rohrleitungen des Leitungssystems vorgesehenen Armaturenanschlüsse sind als wesentliches Erfindungsmerkmal erwähnt. Besonders einfach gestaltet sich der Anschluss der Armaturen und insbesondere der Wechsel von Armaturen, wenn diese gemäss einem Merkmal der Erfindung aus einem in das Abgangsrohr der Luftquelle oder des Luftleitungssystems einschraubbare Grundkörper und einem mit dem Grundkörper lösbar verbundenen Armaturenkörper bestehen.

Jede einzelne Armatur kann gemäss einem weiteren Merkmal der Erfindung mit einer regulierbaren Drosselung für die Luftmenge versehen sein.

Die Abgänge des Luftleitungssystems können jeweils mit Absperrhähnen oder-schiebern versehen sein. Bevorzugt wird gemäss der Erfindung vorgesehen, die einzelnen Armaturen mit Absperrhähnen oder-schiebern zu versehen, da diese dann zugleich als regulierbare Drosselungen ausgebildet sein können. Die Angänge lassen sich - sowiet keine Armaturen angeschlossen sind - durch Verschlusskappen, die gleich den Verbindungen der Armaturen ausgebildet sind, verschliessen.

Nach einem weiteren Merkmal der Erfindung können die Armaturen mit einem Schaltwerk (Zeitmesser, Feuchtigkeitsmesser) zur Betätigung der Drosselung oder der Absperrung versehen sein, wie dies z.B. bei Trocknern von Vorteil ist, um den Warm- oder Heissluftaustritt zu unterbinden, wenn die eingestellte Trocknungszeit oder ein gewünschter Trocknungsgrad erreicht ist.

Wenn die aus der Armatur ausblasende Luft beispielsweise zur Haut- oder Haartrocknung oder zur Warmluftmassage in direkten Kontakt mit dem menschlichen Körper kommt, kann die Armatur gemäss einem weiteren Merkmal der Erfindung mit einem temperaturabhängig gesteuerten Mischventil zur Beimischung von Kaltluft zur Warm- oder Heissluft versehen sein.

Ist, wie bei mit Haarkämmen, Massagebürsten oder dergleichen eine besondere und allseitige Beweglichkeit der Düse erforderlich, so wird gemäss einem weiteren Merkmal der Erfindung die Düse mittels eines Schlauches mit dem Anschlussnippel verbunden.

Die Zeichnungen zeigen Ausstattungsarmaturen und sanitäre Luftsysteme als Ausführungsbeispiele der Erfindung.

Die Figuren 1, 2 und 3 zeigen eine als zweiarmiger Handtuchhalter ausgebildete Armatur.

Die Figuren 4, 5 und 6 zeigen eine als Badetuchstange ausgebildete Armatur.

Die Figur 7 zeigt eine als feste Düse ausgebildete Armatur.

Die Figuren 8 und 9 zeigen eine als Handtuchring ausgebildete Armatur.

Die Figur 10 zeigt eine Kombinationsstandarmatur.

Die Figur 11 zeigt eine als Massage- oder Haartrocknerbürste ausgebildete Armatur.

Die Figuren 12 bis 18 zeigen als Handtuchstangen ausgebildete Armaturen an einer Arbeits- bzw. Essplatten-Kombination.

Die Figur 19 zeigt ein umfassendes System in einem Einfamilienhaus und

Die Figur 20 zeigt den Ausschnitt eines anderen umfassenden Systems, beide mit einer Vielzahl verschiedenartigster Armaturen.

Die Figur 21 zeigt ein weiteres Ausführungsbeispiel eines Systems.

Bei der in den Figuren 1 bis 3 dargestellten Armatur ist mit 1 ein Grundkörper bezeichnet, der mit seinem Gewindestutzen 2 in eine nicht dargestellte Rohrleitung einschraubbar ist. Dem Ge₋ windestutzen 2 gegenüber weist der Grundkörper 1 einen Flansch 3, einen Hals 4 und einen vierkantigen Kragen 5 auf. Über den Grundkörper 1 ist eine Kappe 6 gestülpt, die mit einem Innenflansch 7 versehen ist, der eine vierkantige, etwas weiter als der vierkantige Kragen 5 gehaltene Bohrung aufweist. Zwischen dem Flansch 3 und dem Innenflansch 7 ist ein Dichtungsring 8 in Rillen auf den einander zugekehrten Flanschhälften eingeklemmt. Durch Ineinanderstecken und gegenseitiges Verdrehen von Grundkörper 1 und Kappe 6 bei gleichzeitiger Pressung des Dichtungsringes 8 wird eine Verbindung der Kappe 6 mit dem Grundkörper 1 hergestellt, bei der sich der Kragen 5 und der Innenflansch 7 bajonettartig hintergreifen. Durch eine Madenschraube 9 in der Kappe 6, die in eine Rast im Grundkörper 1 eingeschraubt wird, sind Kappe 6 und Grundkörper 1 gegen gegenseitige Verdrehung gesichert. In die Durchgangsbohrung 10 im Grundkörper 1 ist ein kugelförmiges Hahnstück 11 eingesetzt. Der Grundkörper 1 ist mit einer Lagerbohrung versehen, die eine Spindel 12 drehbar aufnimmt, die dabei das Hahnstück 11 durchdringt und sich mit diesem drehfest verbindet. Ein auf die Spindel 12 aufgesetzter Hebel 13 dient zur Betätigung des Hahnstückes 11.

Soweit zuvor beschrieben, könnte der Grundkörper 1 und die Kappe 6 bei Armaturen unterschiedlichster Ausbildung Verwendung finden. In der besonderen Ausbildung als Handtuchhalter gemäss dem Ausführungsbeispiel ist die Kappe 6 mit einer zylindrischen Ausnehmung 14 einer Gewindebohrung 15 und einer Schraubenkopfbohrung 16 versehen, die auf einer gemeinsamen Axe liegen. Zwei Arme 17 und 18, deren jeder an einem Ende mit einem teilzylindrischen Kopfstück 19 versehen ist, werden mit Zwischenlagen 20 und 21 mit den Kopfstücken 19 in die zylindrische Ausnehmung 14 der Kappe 6 eingesetzt und durch die Senkschraube 22 in der Kappe 6 festgelegt. Die Zwischenlagen 20 und 21 bewirken eine Abdichtung der Kopfstücke 19 in der Ausnehmung 14 und lassen ein begrenztes Verschwenken der Arme 17 und 18 in der Ausnehmung 14 der Kappe 6 und gegeneinander zu. Die Arme 17 und 18 sind an ihren Enden (nicht dargestellt) geschlossen und an ihrer Unterseite mit Bohrungen 23 versehen, durch die die durch die Durchgangsbohrung 10 aus der Rohrleitung eintretende Warm- oder Heissluft austritt und dabei die über die Arme 17 und 18 gehängten Handtücher trocknet.

Eine als Badetuchstange ausgebildete Armatur zeigt die Figur 4 in einer Gesamtansicht, zu der die Figuren 5 und 6 im grösseren Massstab einen Schnitt und einen Ausschnitt zeigen. Die Armatur besteht aus einer Stange 25, die an ihrer Unterseite mit einer Vielzahl von Bohrungen 26 für den Luftaustritt versehen ist, und den Haltern 27 und 28 für die Stange. Der Halter 27 und gegebenenfalls auch der Halter 28 sind zum Anschluss an eine nicht dargestellte Warm- oder Heissluftleitung ausgebildet. Dazu ist ein Grundkörper 29 vorgesehen, mit einem Gewindestutzen 30. Die Durchgangsbohrung 31 des Grundkörpers 29 ist an der dem Gewindestutzen 30 abgekehrten Seite mit einer Aufweitung 32 versehen. In die Aufweitung 32 ist eine Rille zur Aufnahme eines Dichtungsringes 33 eingedreht. Auf den Grundkörper 29 ist einer der Halter 27 aufgesteckt, der mit einem Kragen 34 in die Aufweitung 32 hineinragt und von dem Dichtungsring 33 umschlossen wird. Befestigt ist der Halter 27 auf dem Grundkörper 29 durch mehrere Madenschrauben, von denen eine 35 in der Figur 5 zu sehen ist. Die Madenschrauben 35 und andere greifen in Rasten am Grundkörper 29 ein. Mit 36 ist ein Hahnstück bezeichnet, dass in die Durchgangsbohrung 31 eingesetzt, mittels einer Spindel 37 festgelegt und über einen Hebel 38 zu verstellen ist. Im rechten Winkel zur Durchgangsbohrung 31 ist der Halter 27 mit einer Bohrung 39 versehen zur Aufnahme der Stange 25. Ein Dichtungsring 40 in einer in die Bohrung 39 eingedrehten Rille dichtet die Stange 25 im Halter 27 ab. Der zweite Halter 28 kann wie der Halter 27 ausgebildet sein und ebenfalls an die Luftleitung angeschlossen sein. Je nach Grösse der Badetuchstange 25 kann aber eine einzige Luftzufuhr ausreichen, wobei dann der zweite Halter 28 als geschlossener, zur Befestigung an der Wand geeigneter Körper ausgebildet ist, der lediglich die Stange 25 aufnimmt und abdichtet.

Eine andere Armatur - eine feste Düse - zeigt die Figur 7. Eine solche Düse kann an allen Stellen vorgesehen werden, wo Warm- oder Heissluft benötigt wird, zum Beispiel zum Händetrocknen, für einen Zusatzluftstrom an Handtuchtrocknern, als Luftstrom zum Erwärmen von Tafelgeschirr (Tellerwärmer). Die Düse besteht aus einem Grundkörper 41 mit Gewindestutzen 42. In die Durchgangsbohrung 43 ist ein Hahnstück 44 eingesetzt, welches über eine Spindel 45 gehalten und mittels eines Hebels 46 verstellbar ist. Eine Kappe 47 ist aus fertigungstechnischen Gründen als besonderes Teil hergestellt und auf den Grundkörper 41 aufgeschrumpft. Die Kappe 47 ist mit einem Schlitz 48 versehen, durch den der Luftstrom gerichtet austritt.

Die Figuren 8 und 9 zeigen als weiteres Beispiel einer Armatur einen Handtuchring. Dieser besteht aus einem Halter 51, der ähnlich dem Halter 27 für die Badetuchstange ausgebildet sein kann. Der Halter 51 ist jedoch mit einer abnehmbaren, durch Schrauben 52 mit dem Halter 51 zu verbindenden Deckel 53 versehen, wobei Halter 51 und Deckel 53 einen Handtuchring 54 in der Trennfuge schwenkbar zwischen sich nehmen. Der Ring 54 ist mit Bohrungen 55 versehen, durch die die Trokkenluft austritt und dabei das in den Ring gelegte Handtuch trocknet.

Die Figur 10 zeigt eine Standarmatur, die durch eine im Fussboden verlegte Luftleitung versorgt wird und an diese anschliessbar ist. Die Armatur besteht aus einem Grundkörper 56, auf den eine Säule 57 mit einer Bodenplatte 58 aufgesetzt ist. In die Säule eingebaut sind Handtuchhalter 59 und ein Handtuchring 60. Eine Ablageplatte 61 und ein Toilettspiegel 62 ergänzen die Armatur.

Eine als Massagebürste ausgebildete Armatur ist in der Figur 11 dargestellt. Sie besteht aus der Bürste 63, die mittels eines Schlauches 64 mit dem Anschlussnippel 65 verbunden ist. Die aus den Löchern 66 ausströmende Warmluft dient zur Unterstützung der Massage. Gleichermassen kann eine derartige Bürste oder in ähnlicher Gestaltung ein Kamm ausgebildet und als Haartrockner verwendet werden (siehe hierzu auch Figur 19, Teile 111 und 112).

Wie die Figuren 12 bis 18 zeigen, können die Armaturen auch an ein Mobilar angeschlossen werden, wozu dann das Luftleitungssystem bis in das Mobilar zu führen ist. So zeigen die Figuren 12 bis 15 Arbeits- und Essplatten-Kombinationen, die solcherweise mit einem Luftleitungssystem versehen sind. An einer Seite (Figuren 12, 13) oder an einem Teil der Rundung (Figuren 14, 15) ist die Platte so ausgespart, dass sich eine Leiste 71 bzw. 72 ergibt, über die Hand- oder Geschirrtücher zum Trocknen aufgehängt werden können. An der Unterseite der Leisten bzw. in einer Rille an der Unterseite der Leisten können die Armaturen Verwendung finden (Figuren 16 bis 18). Die bis in den Unterschrank des Mobilars 73 geführte Luftleitung 74 ist der Grundkörper 75 der Armatur eingeschraubt, auf den ein Düsenrohr 76 aufgesetzt ist. Das Düsenrohr 76 ist über seine Länge unterseits mit einer Vielzahl von Bohrungen 77 versehen, aus denen die Luft ausbläst, die die über die Leisten gehängten Tücher trocknet.

Wie die Figuren 1 bis 18 in Beispielen vielfacher Möglichkeiten zeigen, können die Armaturen eine sehr unterschiedliche Ausführung erfahren, je nach Verwendungszweck und -art, ohne dass hiermit der Rahmen der Erfindung verlassen wird.

Die Erfindung bezieht sich desweiteren auf die Systeme, in denen die erfindungsgemässen Armaturen Verwendung finden.

Figur 19 zeigt ein solches System für ein Einfamilienhaus. Im Kellergeschoss C befindet sich ein Heizungskessel 81 mit einem Heisswasservorlauf 82 und einem Kaltwasserrücklauf 83, von dem aus eine Warmwasserheizung gespeist wird, die durch den Heizkörper 84 angedeutet ist. Über ein Mischventil 85, welches mit einem Temperaturanzeiger 86 verbunden ist, wird Warmwasser benötigter Temperatur vom Vorlauf 87 durch den mit Lamellen versehenen Wärmeaustauscher 88 und über den Rücklauf 89 geleitet. Der Wärmeaustauscher 88 befindet sich am Auslass eines Windkessels 90, der mit dem Heissluft-Vorlauf 91 verbunden ist. Der Heissluft-Vorlauf 91 ist Anfang einer Heissluft-Ringleitung, die in dem Heissluft-Rücklauf 92 endet, der wiederum im Windkessel 90 mündet. Durch ein Gebläse 93 wird die Heissluft in der Ringleitung 91, 92 in ständigem Umlauf gehalten. Ein Speisegebläse 94 ist vorgesehen, um über einen Filter 95 Luft anzusaugen und in den Windkessel 90 sowie die Ringleitung 91, 92 nachzuladen, wenn an den Verbrauchsstellen Luft entnommen wird. Ein Thermostat 96 erfasst die Temperatur der Heissluft, während ein Thermostat 97 die Temperatur der angesaugten Kaltluft erfasst. Beide Temperaturwerte werden einem Regler 98 übermittelt, von dem das Mischventil 85 derart betätigt wird, dass die Temperatur der Heissluft in Grenzen konstant gehalten wird. An die Ringleitung 91/92 sind verschiedene Armaturen direkt oder über kurze Zwischenleitungen angeschlossen. So ist beispielsweise in dem im Erdgeschoss E sich befindenden WC neben dem Handwaschbecken ein Handtuchring 100 (wie in Figuren 8, 9 dargestellt) angeschlossen. Im Bad B befinden sich zwei Handtuchhalter 101 (wie in den Figuren 1 bis 3 dargestellt) und eine Badetuchstange 102 (wie in den Figuren 4 bis 6 dargestellt). Diese Armaturen 101 und 102 sind über je ein Ventil an die Ringleitung 91/92 angeschlossen. Diese Ventile sind Bestandteile eines Reglers 103, der die Armaturen 101 bzw. 102 von der Heissluftzufuhr abschaltet, wenn eine voreingestellte Trocknungszeit abgelaufen oder ein über einen Feuchtigkeitsmesser erfasster Trocknungsgrad der zu trocknenden Tücher erreicht ist. Ferner befinden sich im Bad B rings um den Duschraum Luftdüsen (wie in Figur 7 dargestellt) in Reihen 104 und 105, die ein Duschen im Schutz eines Warmluftschleiers auch bei sonst kaltem Raum ermöglichen. Zur Einstellung einer körpergerechten Lufttemperatur sind die Luftdüsen über einen Mischer 106 an dei Ringleitung 91/92 angeschlossen, durch den eine von Hand oder temperaturabhängig einzustellende Menge Kaltluft der Heissluft beigemischt wird. In der Küche K sind Trockenleisten 107 für Handtücher und Geschirrtücher, zusätzliche Luftdüsen 108 zum Trocknen der Tücher und weitere Luftdüsen 109 vorgesehen, von denen beispielsweise Trockenschränke für Geschirr oder Küchenwäsche oder Geschirrwärmer gespeist werden können. Im Obergeschoss G ist neben einem Waschbecken eine Luftdüse 115 als Händetrockner installiert. Im Kellergeschoss C, bei Schwimmbad P und Sauna S ist wiederum eine Badetuchstange 110 installiert, ferner eine Massagebürste 111 und ein Haarkamm 112. Massagebürste 111 und Haarkamm 112 sind mit Luftdüsen versehen, um bei der Massage zugleich eine Wärmebehandlung und beim Kämmen zugleich ein Haartrocknen zu erreichen. Massagebürste und Kamm sind dazu über Schläuche 113 beweglich mit den Anschlussnippeln verbunden.

Da sowohl bei der Massage wie auch beim Haartrocknen eine bestimmte, körpergerechte Temperatur einzuhalten ist, sind auch diese Armaturen 111 und 112 über einen Mischer 114 an die Ringleitung 91/92 angeschlossen.

Die Figur 20 zeigt ein anderes System für eine Etagenwohnung. Da hier die einzelnen Verbraucherstellen näher beieinander liegen, kann auf eine Ringleitung verzichtet werden. Es genügt eine einfache Warmluftleitung, und es erübrigt sich auch eine Umwälzpumpe (Umwälzpumpe 93 in Figur 19). Art und Ausbildung der Armaturen entsprechen weitgehend den zuvor beschriebenen. So sind in der Küche K installiert eine Arbeits- und Essplatten-Kombination mit einer Trokkenleiste 120 (entsprechend Trockenleiste 72 in Figur 14, 15) und einer festen Düse 121 zum Händetrocknen (entsprechend Düse nach Figur 7). Weitere feste Düsen 122, 124 und 126 (der Düse nach Figur 7 entsprechend) sind vorgesehen in einem Schrank 123 als Tellerwärmer, in einer Spülmaschine 125 als Geschirrtrockner und in einem Schrank 127 als Wäschetrockner. Ein ausziehbarer Handtuchhalter 128 mit als Düsen ausgebildeten Handtuchstangen (ähnlich den schwenkbaren Handtuchstangen nach den Figuren 1 bis 3) ist unter einer Arbeitsplatte angeordnet. Im Baderaum B sind installiert eine Badetuchstange 130 (gemäss Figur 4) eine Trockenhaube 131, die beweglich aufgehängt ist und zum Haartrocknen dient, eine Massagebürste 132 und ein Haarkamm 133 (gemäss Figur 11 und Teile 111 und 112 in Figur 20), zwei Handtuchhalter 134 (gemäss Figuren 1 bis 3) und eine feste Düse 135 (gemäss Figur 7) als Händetrockner. Im WC sind installiert ein Handtuchring 136 (gemäss Figuren 8 und 9) sowie ein Hauttrockner 137, der gemeinsam mit einer Unterdusche, abwechselnd mit dieser zu betätigen, in einem Klosettopf als Kombination montiert ist. Wenn, wie im Falle des Ausführungsbeispiels der Figur 20, das System auf eine Etage beschränkt ist, empfiehlt es sich, den Wärmeaustauscher ebenfalls in der Etage aufzustellen und den Warmwasserkreislauf bis zum Wärmeaustauscher in der Etage zu führen.

Bei dem in der Figur 21 dargestellten System sind die Armaturen 140 nur schematisch dargestellt, wobei deren Zahl und Art beliebig im Rahmen der Erfindung sein kann. Gespeist werden die Armaturen aus einer Ringleitung, bestehend aus dem Heissluft-Vorlauf 141 und dem Heissluft-Rücklauf 142. Parallel zu den Heissluftleitungen 141 und 142 ist eine Kaltluftleitung 143 installiert und die Armaturen 140 oder Gruppen von Armaturen sind über temperaturabhängig gesteuerte Mischventile mit der Heissluftleitung 141/142 und der Kaltluftleitung 143 an diese angeschlossen, so dass an verschiedenen Armaturen 140 oder Gruppen von Armaturen Warm- oder Heissluft der jeweils gewünschten Temperatur verfügbar ist. Das System wird von einem Verdichter 144 nachgefüllt, der über einen Windkessel 145 mit den Leitungssystemen verbunden ist. Ein Filter 146 reinigt die vom Verdichter 144 angesaugte Frischluft. Als einziger (wie im Ausführungsbeispiel) oder zusätzlicher Heissluftgenerator ist der sekundäre Wärmeaustauscher 147 einer Wärmepumpe: 148 geschaltet, deren primärer Wärmeaustauscher 149 aufgeheizt wird durch die Fortluft aus den Räumen, in denen die Armaturen 140 installiert sind, so dass die von diesen Armaturen 140 äbgebene Wärme über die Fortluft mittels der Wärmepumpe 148 wieder teilweise zurückgewonnen werden kann. Hierzu sind die Räume, in denen die Armaturen 140 installiert sind, an eine Fortluftleitung 150 angeschlossen, die die Förtluft aus den Räumen ableitet und dem primärseitigen Wärmeaustauscher 149 der Wärmepumpe 148 zuführt. Ein solches System ist neben den vielfältigen Zweckbestimmungen der Armaturen 140 auch geeignet um als einzige oder zusätzliche Raumheizung mit verwendet zu werden. Mit 151 ist die Umwälzpumpe für die Heissluft in der Ringleitung-Vorlaufleitung 141 und Rücklaufleitung 142 bezeichnet.

## Patentansprüche

1. Sanitäres Luftsystem in einem Gebäude, bestehend aus:
a) einer zentralen Lufterwärmungsvorrichtung (88, 147) für in verschiedenen Räumen vorgesehene unterschiedliche Verbraucherstellen (100-102, 107-112, 120-124, 126, 128-137, 140) von Warm- oder Heissluft,
b) einem Rohrleitungssystem, über das die Verbraucherstellen mit der zentralen Lufterwärmungsvorrichtung verbunden sind,
c) Armaturenanschlüssen, die an den jeweiligen Leitungsenden bzw. Abzweigungen des Rohrleitungssystems vorgesehen sind,
d) Ausstattungsarmaturen an den Armaturenanschlüssen, die entsprechend den unterschiedlichen sanitären Verbraucherstellen ausgeführt sind.

2. System nach Anspruch 1, gekennzeichnet durch ein Ringleitungssystem (91/92, 141/142), in dem die Warm- oder Heissluft in Umlauf gehalten wird.

3. System nach Anspruch 1 oder 2, dadurch gekennzeichnet, dass die Leitungsrohre aus den Wärmefluss hemmenden Werkstoff (Werkstoff geringer Wärmefähigkeit) hergestellt oder wärmeisoliert ausgeführt sind.

4. System nach einem der Ansprüche 1 bis 3, dadurch gekennzeichnet, dass parallel zu dem Warm- oder Heissluft führenden Leitungssystem (141/142) ein Kaltluft führendes Leitungssystem (143) installiert ist und beide Leitungssysteme über Mischventile an den Armaturen mit diesen verbunden sind.

5. System nach einem der Ansprüche 1 bis 3, dadurch gekennzeichnet, dass einem Teil oder Gruppen von Entnahmestellen Mischer (106) zur Beimischung von Kaltluft zwecks Herstellung eines Luftgemisches bestimmter oder vorgewählter Temperatur zugeordnet sind.

6. System nach einem der vorhergehenden Ansprüche, dadurch gekennzeichnet, dass die Lufterwärmungsvorrichtung als primär an den Heisswasserkreislauf (82) oder in den Kesselabgaszug einer Zentralheizung eingeschalteter Wärmeaustauscher (88) ausgebildet ist.

7. System nach einem der vorhergehenden Ansprüche, dadurch gekennzeichnet, dass als einzige oder zusätzliche zentrale Lufterwärmungsvorrichtung der sekundäre Wärmeaustauscher (147) einer Wärmepumpe (148) geschaltet ist und der primäre Wärmeaustauscher (149) dieser Wärmepumpe (148) mit der aus den Räumen, in denen die Armaturen (140) installiert sind, abgeleiteten (150) Fortluft aufgeheizt wird.

8. System nach einem der Ansprüche 1 bis 7, dadurch gekennzeichnet, dass die Ausstattungsarmaturen aus einem in ein Abgangsrohr des Luftleitungssystems einschraubbaren Grundkörper (1, 29, 41, 56, 75) und einem mit dem Grundkörper lösbar verbundenen Armaturkörper (6, 27, 28, 47, 57) bestehen.

9. System nach einem der Ansprüche 1 bis 7, dadurch gekennzeichnet, dass die Ausstattungsarmaturen mit einer regulierbaren Drosselung für die Luftmenge versehen sind.

10. System nach einem der Ansprüche 1 bis 7, dadurch gekennzeichnet, dass die Ausstattungsarmaturen mit einem Absperrhahn (11, 44) oder -schieber versehen sind.

11. System nach einem der Ansprüche 1 bis 7, dadurch gekennzeichnet, dass die Ausstattungsarmaturen mit einem Schaltwerk (Zeitmesser, Feuchtigkeitsmesser) zur Betätigung der Drossel (103) oder der Absperrung versehen sind.

12. System nach Anspruch 4 oder 5, dadurch gekennzeichnet, dass die Ausstattungsarmaturen mit einem temperaturabhängig gesteuerten Mischventil (16-114) zur Beimischung von Kaltluft zur Warm- oder Heissluft versehen sind.

13. System nach einem der Ansprüche 1 bis 7, dadurch gekennzeichnet, dass als Armatur eine bewegliche Düse mittels Schlauch (64) mit dem Anschlussnippel verbunden ist.

## Claims

1. A sanitary air system in a building consisting of:
a) a central air heating apparatus (88, 147) for various consumer points (110-102, 107-112, 120-124, 126, 128-137, 140), provided in various rooms, of warm or hot air,
b) a pipe conduit system, by way of which the consumer points are connected to the central air heating apparatus,
c) fitting connections, which are provided at the respective conduit ends or branches of the pipe conduit system,
d) equipment fittings on the fitting connections, which are constructed so as to correspond to the various sanitary consumer points.

2. A system according to claim 1, characterized by a ring conduit system (91/92, 141/142) in which the warm or hot air is kept in circulation.

3. A system according to claim 1 or 2, characterized in that the conduit pipes are made of a material, which restrains the heat flow (material with low heat capacity), or are constructed so as to be heat-insulated.

4. A system according to claims 1 to 3, characterized in that a conduit system (143) guiding cold air is installed parallel to the conduit system (141/142) guiding the warm or hot air, and both conduit systems are connected by way of mixer valves on the fittings to the latter.

5. A system according to claims 1 to 3, characterized in that mixers (106) for intermixing cold air in order to produce an air mixture of a specific or pre-selected temperature are associated with a part or group of extraction points.

6. A system according to one of the preceding claims, characterized in that the air heating apparatus is in the form of a heat exchanger (88) which is connected primarily to the hot water circuit (82) or into the waste gas flue of a boiler of a central heating system.

7. A system according to one of the preceding claims, characterized in that as the only or additional central air heating apparatus the secondary heat exchanger (147) is connected to a heat pump (148) and the primary heat exchanger (149) of this heat pump (148) is heated with the exhaust air which is led off (150) from the rooms in which the fittings (140) are installed.

8. A system according to one of claims 1 to 7, characterized in that the equipment fittings consist of a base member (1, 29, 41, 56, 75), which can be screwed into a discharge tube of the air conduit system and of a fitting member (6, 27, 28, 47, 57) which is detachably connected to the base member.

9. A system according to one of claims 1 to 7, characterized in that the equipment fittings are provided with throttling, which may be regulated, for the air quantity.

10. A system according to one of claims 1 to 7, characterized in that the equipment fittings are provided with a stopcock (11, 44) or stop valve.

11. A system according to one of claims 1 to 7, characterized in that the equipment fittings are provided with a switching mechanism (chronometer, hygrometer) in order to actuate the throttle (103) or the stop mechanism.

12. A system according to claim 4 or 5, characterized in that the equipment fittings are provided with a mixer valve (16-114) which is controlled in dependence upon temperature, for intermixing cold air with the warm or hot air.

13. A system according to one of claims 1 to 7, characterized in that as a fitting a movable nozzle is connected by means of a tube (64) to the connection nipple.

## Revendications

1. Installation d'air sanitaire dans un immeuble, composée de: a) un dispositif central de chauffage de l'air (88, 147) prévu pour différents points consommateurs d'air chaud ou très chaud (100-102, 107-112, 120-124, 126, 128-137, 140) prévus dans diverses pièces, b) un réseau de conduites par lequel les points consommateurs sont reliés au dispositif central de chauffage de l'air, c) des raccords d'appareils qui sont prévus aux extrémités correspondantes des conduites ou sur des dérivations du réseau de conduites, d) des appareils d'équipement montés sur les raccords d'appareils, qui sont réalisés en fonction des différents points consommateurs sanitaires.

2. Installation selon la revendication 1, caractérisée par un réseau circulaire de conduites (91/92, 141/142) dans lequel l'air chaud ou très chaud est maintenu en circulation.

3. Installation selon la revendication 1 ou 2, caractérisé en ce que les conduites sont fabriquées en une matière s'opposant à la transmission de la chaleur (matière de faible conductibilité thermique) ou sont munies d'une isolation thermique.

4. Installation selon l'une des revendications 1 à 3, caractérisée en ce qu'un réseau de conduites (143) conduisant de l'air froid est installé parallèlement au réseau de conduites (141/142) qui conduit l'air chaud ou très chaud et que les deux réseaux de conduites sont reliés aux appareils par l'intermédiaire de robinets mélangeurs.

5. Installation selon l'une des revendications 1 à 3, caractérisée en ce qu'à une partie ou à des groupes de points de prélèvement, sont associés des mélangeurs (106) destinés à ajouter en mélange de l'air froid, en vue de la production d'un mélange d'air possédant la température déterminée ou choisie à l'avance.

6. Installation selon l'une des revendications précédentes, caractérisée en ce que le dispositif de chauffage de l'air est constitué par un échangeur de chaleur (88) intercalé en qualité d'échangeur primaire dans le circuit d'eau chaude (82), ou dans le conduit de gaz d'échappement de la chaudière d'un chauffage central.

7. Installation selon l'une des revendications précédentes, caractérisée en ce que l'échangeur de chaleur secondaire (147) d'une pompe à chaleur (148) est monté en tant que dispositif de chauffage d'air central, unique ou complémentaire et que l'échangeur de chaleur primaire (149) de cette pompe à chaleur (148) est chauffé au moyen de l'air usé évacué (en 150) des pièces dans lesquelles les appareils (140) sont installés.

8. Installation selon l'une des revendications 1 à 7, caractérisée en ce que les appareils d'équipement sont composés d'un corps de base (1, 29, 41, 56, 75) pouvant être vissé dans le tube de sortie du réseau de conduites d'air et d'un corps d'appareil (6, 27, 28, 47, 57) qui est relié au corps de base par une liaison démontable.

9. Installation selon l'une des revendications 1 à 7, caractérisée en ce que les appareils d'équipement sont munis d'un étranglement réglable pour le débit d'air.

10. Installation selon l'une des revendications 1 à 7, caractérisée en ce que les appareils d'équipement sont munis d'un robinet d'arrêt (11, 44) ou d'une vanne d'arrêt.

11. Installation selon l'une des revendications 1 à 7, caractérisée en ce que les appareils d'équipement sont munis d'un mécanisme de commande (minuterie, appareil de mesure de l'humidité) pour l'actionnement de l'étranglement (103) ou du dispositif d'arrêt.

12. Installation selon la revendication 4 ou 5, caractérisée en ce que les appareils d'équipement sont munis d'un robinet mélangeur (16-114) commandé en fonction de la température, et servant à ajouter de l'air froid à l'air chaud ou très chaud.

13. Installation selon l'une des revendications 1 à 7, caractérisée en ce qu'une buse mobile constituant un appareil est reliée à la tubulure de raccord au moyen d'un tuyau (64).
